# EUROPÄISCHE PATENTSCHRIFT

(11) **EP 1 826 338 B1**
(45) Veröffentlichungstag und Bekanntmachung des Hinweises auf die Patenterteilung: **16.11.2011**
(21) Anmeldenummer: 07405051.9
(22) Anmeldetag: 20.02.2007
(51) Int. Cl.: E04H 4/16

(54) **Arbeitsverfahren und Reinigungsgerät zum Reinigen eines Schwimmbeckens**
Working method and cleaning device for cleaning a swimming pool
Procédé de travail et appareil de nettoyage destiné au nettoyage d'une piscine

(30) Priorität: 24.02.2006 CH 2952006
(43) Veröffentlichungstag der Anmeldung: 29.08.2007
(73) Patentinhaber: 3S Systemtechnik AG, 5236 Remigen (CH)
(72) Erfinder: Sommer, Hans Rudolf, 5213 Villnachern (CH); Sommer, Peter, 5107 Schinznach-Dorf (CH)
(74) Vertreter: EGLI-EUROPEAN PATENT ATTORNEYS

(56) Entgegenhaltungen:
- EP-A1- 0 989 256
- EP-A2- 0 257 006
- EP-A2- 1 041 220
- WO-A-2005/045162
- US-A- 2 988 762

## Beschreibung

Die Erfindung betrifft ein Arbeitsverfahren für ein in einem Schwimmbecken hin- und herfahrendes Reinigungsgerät nach Patentanspruch 1 sowie ein Reinigungsgerät zur Durchführung des Arbeitsverfahrens nach Patentanspruch 9.

Die Erfindung betrifft insbesondere ein in einem Schwimmbecken hin- und herfahrendes Reinigungsgerät, mit einem auf Vorwärts- oder auf Rückwärtsfahrt umschaltbaren und mit Antriebsrädern oder Fahrbändern in Wirkverbindung stehendem Fahrwerk mit je einem Motor für einen links- und einen rechtsseitigen Fahrwerksteil. Dabei ist auch eine Steuereinrichtung zur Steuerung des Fahrwerkes sowie frontseitig und rückseitig angeordnete Kontaktmittel zur Erzeugung von Steuersignalen im Fall des Auffahrens des Reinigungsgerätes auf eine Schwimmbeckenwand oder ein Hindernis vorhanden. Zudem hat die Steuereinrichtung für jeden Fahrwerkteil bzw. jeden der beiden Motoren eine Geschwindigkeitsregeleinrichtung und Mittel zu einer differentiellen Steuerung der Geschwindigkeit der beiden Motoren. Weiterhin hat das Reinigungsgerät an beiden Fahrwerkteilen Mittel zur Messung der bei der Fahrt zurückgelegten Distanzen. Ein Beispiel eines derartigen Reinigungsgerätes ist in der EP-0 989 256 offenbart. Reinigungsgeräte dieser Art können in Schwimmbecken verschiedenster Formen eingesetzt werden, da sie aufgrund ihrer Konstruktionsweise und des implementierten Arbeitsverfahrens keine Referenz-Schwimmbeckenwand zur Ausrichtung benötigen.

Die differentielle Steuerung der Geschwindigkeit ist bei der EP-0 989 256 so implementiert, dass die beiden Motoren während der Fahrt so steuerbar sind, dass sie zumindest zeitweise, d.h. während den vorzunehmenden Richtungsänderungen, mit verschiedenen konstanten Drehzahlen betrieben werden, um so kontrollierte Richtungsänderungswinkel zu erzielen. Der zu erzielende Richtungsänderungswinkel ist dabei aufgrund des Drehzahl-Unterschiedes ermittelbar, weil der zurückgelegte Weg an beiden Fahrwerkteilen gemessen wird und die unterschiedlichen Bogenlängen somit bekannt sind. Obwohl für die Startphasen Rampenfunktionen für den Geschwindigkeitsverlauf vorgesehen sind, erfolgen die Richtungsänderungen im wesentlichen mit der Fahrtgeschwindigkeit, die zur Reinigung des Schwimmbeckens angewendet wird.

Es hat sich jedoch gezeigt, dass bei Schwimmbad-Reinigungsgeräten dieser Art sehr oft dennoch allmählich grösser werdende Abweichungen von der zu Beginn eingestellten Bewegungsrichtung (Bahnrichtung) auftreten. Dies kann insbesondere bei grösseren Schwimmbecken, beispielsweise bei 50-m Becken, die eine grosse Anzahl von Reinigungsdurchgängen erfordern, der Fall sein. Untersuchungen haben ergeben, dass die Reinigungsgeräte jeweils beim Auflaufen auf einen Schwimmbeckenrand oder ein sonstiges Hindernis durch die abrupte Bremsung bzw. den Aufprall, meist, wenngleich auch nur geringfügig, eine ruckartige Verschiebung oder Verdrehung erfahren. Mit zunehmender Anzahl von abrupten Bremsungen kumulieren sich diese Bahnfehler. Zumeist werden als Kontaktmittel nach wie vor mechanische Einrichtungen verwendet, weil insbesondere in trübem Wasser andere Sensoren, beispielsweise solche auf optischer Basis, schnell versagen oder unzuverlässige Resultate liefern. Häufig ist es auch noch so, dass der Einfederweg des mechanischen Schaltelementes im Vergleich zum erforderlichen Bremsweg des Reinigungsgerätes zu klein ist, so dass sich die Verschiebungen beim Aufprall infolge der Massenträgheit des Reinigungsgerätes noch verstärken.

Aufgabe der Erfindung ist es, ein Arbeitsverfahren für ein gattungsgemässes Schwimmbad-Reinigungsgerät anzugeben, mit dem sich die Genauigkeit der Einhaltung der Reinigungsbahnen (Fahrmusterstabilität) und damit die Qualität und Zuverlässigkeit der Schwimmbad-Reinigung weiter verbessern lässt. Dabei soll das Arbeitsverfahren sowohl für grosse rechteckige Schwimmbäder wie auch für Schwimmbäder von unregelmässiger Form gleichermassen gut geeignet sein.

Diese Aufgabe wird durch die Merkmale im Kennzeichen des unabhängigen Verfahrensanspruches 1 und die Merkmale im unabhängigen Vorrichtungsanspruch 9 gelöst.

Das erfindungsgemässe Arbeitsverfahren beinhaltet, dass ein gattungsgemässes Reinigungsgerät von einer Steuereinrichtung das Reinigungsgerätes in einer Weise gesteuert wird, dass
- das Reinigungsgerät in einem ersten Reinigungsdurchgang in einer ersten Reinigungsbahn ab einer Startposition in einer Vorwärtsrichtung V bis zum Auffahren auf eine Schwimmbeckenwand mit einer geringen Geschwindigkeit fährt, wobei die zurückgelegte Distanz D1 auf der ersten Reinigungsbahn gemessen oder ermittelt wird,
- das Reinigungsgerät dann in einem zweiten Reinigungsdurchgang zunächst mit geringer Geschwindigkeit in eine zweite, von der ersten Reinigungsbahn abweichende oder versetzte Reinigungsbahn geleitet wird und das Reinigungsgerät dann auf der zweiten Reinigungsbahn in hoher Geschwindigkeit in eine Rückwärtsrichtung fährt, bis die zurückgelegte Distanz Dz um einen Abstand A kleiner ist, als die im vorherigen Durchgang zurückgelegte Distanz D1,
- das Reinigungsgerät schliesslich bei Erreichen der Distanz Dz mit geringer Geschwindigkeit in der zweiten Reinigungsbahn bis zum Auffahren auf eine Schwimmbeckenwand weiter fährt, wobei die zurückgelegte Distanz D2 auf der zweiten Reinigungsbahn gemessen oder ermittelt wird, und
- das Reinigungsgerät in jedem weiteren Durchgang wie beim vorhergehenden Durchgang gesteuert wird.

Das erfindungsgemässe Reinigungsgerät zur Durchführung des vorstehend genannten Arbeitsverfahrens beinhaltet, dass bei einem gattungsgemässen Reinigungsgerät die Motoren von der Steuereinrichtung mit mindestens einer geringen und mindestens einer grossen Geschwindigkeit steuerbar sind.

Durch die Umschaltung von einer grossen Fortbewegungs-Geschwindigkeit auf eine geringe Fortbewegungs-Geschwindigkeit bei der Annäherung an eine Schwimmbadwand wird erreicht, dass die Lagefehler und insbesondere die kumulierten Lagefehler nach einer Vielzahl von ,Auffahrereignissen' auf eine Schwimmbadwand beträchtlich reduziert werden. Bezüglich der Annäherung an eine Schwimmbadwand geht man von der Voraussetzung aus, dass die zurückzulegende Distanz auf einer jeweils folgenden und benachbarten Reinigungsbahn selbst bei unregelmässig geformten Schwimmbädern in der Regel nicht wesentlich verschieden von der jeweils vorhergehenden sein kann, so dass es genügt, bei der Registrierung einer gegenüber der im vorherigen Durchgang zurückgelegten und um einen Abstand A verkleinerten Strecke die Fahrgeschwindigkeit zu reduzieren. In der Praxis haben sich bei Fahrgeschwindigkeiten von 0.2 bis 0.25 m/s und einem gewählten Abstand A von 0.5 m gute Resultate bezüglich einer Verbesserung der Genauigkeit der Einhaltung der Reinigungsbahnen ergeben.

Mit Ausnahme eines Randbereiches im Bereich der Schwimmbadwände können somit im gesamten Flächenbereich des Schwimmbades höhere Reinigungsgeschwindigkeiten gefahren werden.

Dadurch erhält man kürzere Reinigungszeiten und deswegen auch Energieeinsparungen. Zugleich erhält man ein stabileres Fahrmuster und dadurch eine bessere und zuverlässigere Reinigung.

Konkrete Verbesserungen ergeben sich insbesondere dann, wenn die geringe Fahrgeschwindigkeit des Reinigungsgerätes im Randbereich des Schwimmbeckens so bemessen wird, dass der Bremsweg des Reinigungsgerätes bei geringer Geschwindigkeit kleiner ist als der Einfederweg E der eingesetzten mechanische Schaltelemente (Kontaktmittel). Damit wird erreicht, dass die Masse des Reinigungsgerätes kontrolliert zum Stehen gebracht werden kann. Auf diese Weise werden die fahrmusterverschlechternden Auswirkungen von ,Auffahrereignissen' vermindert.

Eine weitere Alternative ist natürlich auch der Einsatz von berührungslos arbeitenden Sensoren, die eigenständig oder auch zusätzlich zu mechanisch wirkenden Kontaktmitteln zur Anwendung gelangen können. Um auch hier ein kontrolliertes Abstoppen des Reinigungsgerätes zu erreichen, müssen berührungslos arbeitende Sensoren eine Ansprechdistanz A aufweisen, die grösser ist als der Bremsweg des Reinigungsgerätes bei geringer Geschwindigkeit. Da die Ansprechsicherheit und damit auch die Ansprechdistanz bei berührungslos arbeitenden Sensoren, insbesondere bei optischen Sensoren, jedoch enorm stark von Faktoren wie der Wasserqualität im Schwimmbecken, der Farbgebung oder dem Farbmuster der Schwimmbeckenwände und der relativen Ausrichtung der Sensoren zur Schwimmbeckenwand abhängt, bleibt hier in der Regel eine verhältnismässig grosse Ansprech-Ungenauigkeit, weshalb der alleinige Einsatz oft problematisch ist. Bei allen Wasserqualitäten zuverlässig arbeitende berührungslose Sensoren könnten das Problem des kontrollierten Abstoppens jedoch in idealer Weise lösen.

Weitere Verbesserungen bzw. Erweiterungen des erfindungsgemässen Arbeitsverfahrens lassen sich erzielen, indem die Möglichkeiten der differentiellen Steuerung der Geschwindigkeit der beiden Motoren erweitert werden. Während bei der EP-0 989 256 zum Zweck von Kurvenfahrten lediglich unterschiedliche, aber gleich-gerichtete und relativ grosse Geschwindigkeiten der Motoren für die beiden Fahrwerkteile zur Anwendung gelangen, besteht auch die Möglichkeit, die beiden Motoren mit entgegengesetzt gleich grossen Geschwindigkeiten zu betreiben. Dies ermöglicht ein Drehen am Ort, somit also auch Richtungsänderungen auf kleinstmöglichem Raum. In der Folge ermöglicht dies die Realisierung von neuen und effizienteren Reinigungsmustern. Die Anzahl der zur Verfügung stehenden Teilverfahren, um das Reinigungsgerät in eine von der vorhergehenden Reinigungsbahn abweichende oder versetzte Reinigungsbahn zu leiten, kann erweitert werden.

Eines dieser Teilverfahren kann darin bestehen, dass ähnlich wie bei der EP-0 989 256, das Reinigungsgerät in eine zu der vorhergehenden Reinigungsbahn schräg verlaufende Reinigungsbahn geleitet wird. Dadurch lässt sich eine recht grosse Überlappung der einzelnen Reinigungsbahnen und somit auch ein verstärkter Reinigungseffekt erreichen, allerdings vergrössert sich damit auch die zurückzulegende Gesamtbahnlänge zur Reinigung des ganzen Schwimmbeckens.

Ein weiteres mögliches Teilverfahren kann darin bestehen, dass das Reinigungsgerät in eine zu der vorhergehenden Reinigungsbahn im wesentlichen parallel verlaufende Reinigungsbahn geleitet wird. Dadurch werden Überlappung im wesentlichen vermieden und die zurückzulegende Gesamtbahnlänge zur Reinigung des ganzen Schwimmbeckens und damit auch die Reinigungszeit kann minimal gehalten werden. Insbesondere bei der Anwendung derartiger Teilverfahren könnte der zusätzliche Einsatz eines referenzrichtungsgebenden Elementes, wie beispielsweise eines Kompasses, zweifellos noch einen weiteren Beitrag zur Beibehaltung stabiler Fahrmuster liefern. Der Einsatz zuverlässiger referenzrichtungsgebender Elemente ist erfahrungsgemäss jedoch sehr teuer, weshalb nach Möglichkeit darauf verzichtet wird. Das erfindungsgemässe Arbeitsverfahren eröffnet jedoch die Möglichkeit, Reinigungsmuster mit parallel verlaufenden Reinigungsbahnen, auch bei sehr grossen Becken mit zufriedenstellender Musterstabilität auszuführen.

Indem insgesamt verschiedene derartige ,Fahrmuster-Programme' zur Verfügung gestellt werden, kann die Flexibilität des Arbeitsverfahrens beträchtlich erweitert und optimal den vorhandenen Situationen angepasst werden.

Im folgenden wird das erfindungsgemässe Arbeitsverfahren anhand von zwei Beispielen ausführlich beschrieben.

In den Zeichnungen zeigt:
- Fig. 1: ein erstes Teilverfahren mit schräg verlaufenden Reinigungsbahnen, und
- Fig. 2: ein zweites Teilverfahren mit parallel verlaufenden Reinigungsbahnen.

Die Figur 1 zeigt in schematischer Weise ein erstes Teilverfahren für ein erfindungsgemässes Arbeitsverfahren zur Reinigung eines rechteckförmigen Schwimmbeckens 1 mit schräg verlaufenden Reinigungsbahnen.

Ein im Schwimmbecken 1 hin- und herfahrendes Reinigungsgerät 2 wird zu Beginn in einer Ecke an einer Schwimmbeckenwand 3 in einer Startposition platziert. Das Reinigungsgerät 2 wird dabei so ausgerichtet, dass es sich beim Losfahren in einer Vorwärtsrichtung V in einer ersten Reinigungsbahn 4 parallel zu einer Schwimmbeckenwand 3 bewegt.

Das Reinigungsgerät 2 hat ein auf Vorwärts- oder auf Rückwärtsfahrt umschaltbares und mit Antriebsrädern oder Fahrbändern in Wirkverbindung stehendes Fahrwerk mit je einem Motor für einen links- und einen rechtsseitigen Fahrwerksteil, einer Steuereinrichtung zur Steuerung des Fahrwerkes sowie frontseitig und rückseitig angeordnete Kontaktmittel zur Erzeugung von Steuersignalen im Fall des Auffahrens des Reinigungsgerätes auf eine Schwimmbeckenwand 3 oder ein Hindernis. Die Steuereinrichtung weist für jeden Fahrwerkteil eine Geschwindigkeitsregeleinrichtung und Mittel zu einer differentiellen Steuerung der Geschwindigkeit der beiden Motoren in den jeweiligen Fahrwerkteilen auf. Zudem weist das Reinigungsgerät 2 an beiden Fahrwerkteilen Mittel zur Messung der bei der Fahrt zurückgelegten Distanzen auf.

Die Steuereinrichtung steuert das Reinigungsgerät 2 in einer Weise, dass es in einem ersten Durchgang in der ersten Reinigungsbahn 4 ab der Startposition in der Vorwärtsrichtung V bis zum Auffahren auf eine gegenüberliegende Schwimmbeckenwand 3 mit einer geringen Geschwindigkeit geradeaus fährt. Dabei wird die zurückgelegte Distanz D1 auf der ersten Reinigungsbahn 4 gemessen oder ermittelt. Die geringe Fahrgeschwindigkeit wird angewendet, weil die Steuereinrichtung während dieser Phase noch keine Informationen zu der voraussichtlich zurückzulegenden Distanz bis zum gegenüberliegenden Beckenrand hat und auf diese Weise ein zu harter Aufprall vermieden wird. Beim Erreichen des gegenüberliegenden Beckenrandes bzw. beim Auftreffen auf ein Hindernis wird das Reinigungsgerät 2 gestoppt und die Bewegungsrichtung umgekehrt.

In einem zweiten Durchgang wird das Reinigungsgerät 2 zunächst mit geringer Geschwindigkeit in eine zweite, von der ersten Reinigungsbahn 4 abweichende oder versetzte zweite Reinigungsbahn 5 geleitet. Im vorliegenden Beispiel verläuft die zweite Reinigungsbahn 5 schräg zur vorhergehenden ersten Reinigungsbahn 4. Die Umleitung in die zweite Reinigungsbahn 5 erfolgt durch differentielle Geschwindigkeits-Steuerung der Motoren der beiden Fahrwerksteile. Die Kurvenfahrt zur Erzielung einer Kursabweichung α kann über unterschiedlich vorgegebene Soll-Geschwindigkeiten der beiden Motoren und über unterschiedliche, an den jeweiligen Fahrwerkteilen gemessene und während der Fahrt zurückgelegte Distanzen (Bogenlängen) kontrolliert werden. Ein Beispiel einer derartigen Steuerung ist in der EP-0 989 256 detailliert beschrieben. Das Reinigungsgerät 2 fährt dann auf der zweiten Reinigungsbahn 5 in hoher Geschwindigkeit in einer Rückwärtsrichtung bis die zurückgelegte Distanz Dz um einen Abstand A kleiner ist, als die im vorherigen Durchgang zurückgelegte Distanz D1. Man geht also davon aus, dass die zurückzulegende Distanz auf einer benachbarten Reinigungsbahn selbst bei unregelmässig geformten Schwimmbädern nicht wesentlich verschieden von einer unmittelbar vorhergehend zurückgelegten Distanz sein kann, und dass es deshalb genügt, erst bei der Registrierung einer gegenüber der im vorherigen Durchgang zurückgelegten und um einen Abstand A verkleinerten Strecke die Fahrgeschwindigkeit wieder zu reduzieren.

Beim Erreichen der Distanz Dz fährt das Reinigungsgerät 2 mit geringer Geschwindigkeit in der zweiten Reinigungsbahn 5 bis zum Auffahren auf die Schwimmbeckenwand 3 weiter. Somit erfolgt auch hier ein kontrolliertes Auffahren mit geringer Geschwindigkeit. Auch auf der zweiten Reinigungsbahn 5 wird die zurückgelegte Distanz D2 gemessen oder ermittelt.

Bei jedem weiteren Durchgang wird das Reinigungsgerät 2 wie beim vorhergehenden Durchgang gesteuert. Aufgrund der aus dem vorhergehenden Durchgang zurückgelegten Distanz wird ein Kursabweichungswinkel errechnet, der es ermöglicht, die gegenüberliegende Schwimmbeckenwand 3 jeweils an einem Punkt zu erreichen, der im wesentlichen um eine Versatzbreite B neben dem (jeweiligen) vorhergehenden Umkehrpunkt liegt. Im vorliegenden Beispiel des rechtwinklig geformten Schwimmbeckens ist natürlich zu erwarten, dass der Kursabweichungswinkel, hier die jeweils errechnete Kursabweichung α, immer annähernd gleich gross sein wird.

Mit diesem Verfahren wird also erreicht, dass die Reinigung des Schwimmbeckens in einem (flächenmässig überwiegenden) Zentralbereich F (schattiert dargestellt) stets effizient und mit grosser Geschwindigkeit erfolgen kann. Hingegen erfolgt die Bewegungssteuerung des Reinigungsgerätes 2 in den Randbereichen der Schwimmbeckenwände 3 stets mit einer geringen Geschwindigkeit, was die Fahrmusterstabilität beträchtlich erhöht.

Die Figur 2 zeigt in schematischer Weise ein zweites Teilverfahren für ein erfindungsgemässes Arbeitsverfahren zur Reinigung eines rechteckförmigen Schwimmbeckens 1 mit parallel verlaufenden Reinigungsbahnen.

Das im Schwimmbecken 1 hin- und herfahrende Reinigungsgerät 2 wird zu Beginn in einer Ecke an einer Schwimmbeckenwand 3 in einer Startposition platziert. Das Reinigungsgerät 2 wird dabei so ausgerichtet, dass es sich beim Losfahren in einer Vorwärtsrichtung V in einer ersten Reinigungsbahn 4 parallel zur Schwimmbeckenwand 3 bewegt.

Die Steuereinrichtung steuert das Reinigungsgerät 2 wiederum so, dass es in einem ersten Durchgang in der ersten Reinigungsbahn 4 ab der Startposition in der Vorwärtsrichtung V bis zum Auffahren auf die gegenüberliegende Schwimmbeckenwand 3 mit einer geringen Geschwindigkeit geradeaus fährt. Dabei wird die zurückgelegte Distanz D1 auf der ersten Reinigungsbahn 4 gemessen oder ermittelt. Die geringe Fahrgeschwindigkeit wird angewendet, weil die Steuereinrichtung während dieser Phase noch keine Informationen zu der voraussichtlich zurückzulegenden Distanz bis zum gegenüberliegenden Beckenrand hat und auf diese Weise ein zu harter Aufprall vermieden werden kann. Beim Erreichen des gegenüberliegenden Beckenrandes bzw. beim Auftreffen auf ein Hindernis wird das Reinigungsgerät 2 gestoppt und die Bewegungsrichtung umgekehrt.

In einem zweiten Durchgang wird das Reinigungsgerät 2 zunächst mit geringer Geschwindigkeit in eine zweite, von der ersten Reinigungsbahn 4 abweichende oder versetzte zweite Reinigungsbahn 5 geleitet. Im vorliegenden Beispiel verläuft die zweite Reinigungsbahn 5 parallel zur vorhergehenden ersten Reinigungsbahn 4. Die Umleitung in die zweite Reinigungsbahn 5 erfolgt durch eine Kombination von Bewegungen, die auch ein ,Drehen am Ort' beinhalten, was als ein Spezialfall bzw. als Erweiterung der differentiellen Geschwindigkeits-Steuerung der Motoren der beiden Fahrwerksteile gesehen werden kann.

Im konkreten Fall entfernt sich das Reinigungsgerät 2 zunächst mit geringer Geschwindigkeit in Rückwärtsrichtung etwas von der Schwimmbadwand 3, im Normalfall gerade so viel, um eine anschliessende Linksdrehung am Ort um 90° im Gegenuhrzeigersinn (von oben gesehen) ohne Behinderung zu ermöglichen. Für diese Drehung am Ort werden die Motoren der beiden Fahrwerkteile mit entgegengesetzt gleich grossen Geschwindigkeiten betrieben. Anschliessend bewegt sich das Reinigungsgerät in Querrichtung R um die Versatzbreite B, um schliesslich den Umleitvorgang mit einer Rechtsdrehung am Ort um 90° im Uhrzeigersinn (von oben gesehen) abzuschliessen. Selbstverständlich besteht keine Notwendigkeit, die Links- und die Rechtsdrehung um genau 90° durchzuführen, es können auch andere Winkel gewählt werden. Hingegen sollten die beiden Drehwinkel entgegengesetzt gleich gross bzw. die jeweiligen Drehzeitdauern gleich lang sein. Zudem kann, insbesondere bei rechteckförmigen Schwimmbecken, auch noch ein Wiederausrichtevorgang (nicht dargestellt) vor Beginn der Weiterfahrt bzw. der nächsten Schwimmbeckenüberquerung eingeschoben werden.

Das Reinigungsgerät 2 fährt dann auf der zweiten Reinigungsbahn 5 mit hoher Geschwindigkeit in der Rückwärtsrichtung bis die zurückgelegte Distanz Dz um einen Abstand A kleiner ist, als die im vorherigen Durchgang zurückgelegte Distanz D1. Man geht also wiederum davon aus, dass die zurückzulegende Distanz auf einer benachbarten Reinigungsbahn selbst bei unregelmässig geformten Schwimmbädern nicht wesentlich verschieden von einer unmittelbar vorhergehend zurückgelegten Distanz sein kann, und dass es deshalb genügt, erst bei der Registrierung einer gegenüber der im vorherigen Durchgang zurückgelegten und um einen Abstand A verkleinerten Strecke die Fahrgeschwindigkeit wieder zu reduzieren.

Beim Erreichen der Distanz Dz fährt das Reinigungsgerät 2 mit geringer Geschwindigkeit in der zweiten Reinigungsbahn 5 bis zum Auffahren auf die Schwimmbeckenwand 3 weiter. Somit erfolgt auch hier ein kontrolliertes Auffahren mit geringer Geschwindigkeit. Auch auf der zweiten Reinigungsbahn 5 wird die zurückgelegte Distanz D2 gemessen oder ermittelt.

Bei jedem weiteren Durchgang wird das Reinigungsgerät 2 wiederum wie beim vorhergehenden Durchgang gesteuert.

Mit diesem Teilverfahren wird also erreicht, dass die Reinigung des Schwimmbeckens in einem (flächenmässig überwiegenden) Zentralbereich F (schattiert dargestellt) stets effizient und mit grosser Geschwindigkeit erfolgen kann. Wegen den im Bereich F nur wenig oder nicht überlappenden Reinigungsbahnen kann der Bereich F im Vergleich zum vorstehend beschriebenen ersten Teilverfahren sogar besonders schnell gereinigt werden. Hingegen erfolgt die Bewegungssteuerung des Reinigungsgerätes 2 in den Randbereichen der Schwimmbeckenwände 3 auch hier stets mit einer geringen Geschwindigkeit, was die Fahrmusterstabilität beträchtlich erhöht.

Letzlich erlaubt also die erfindungsgemässe Massnahme, dass im Randbereich von Schwimmbecken stets mit einer geringen Geschwindigkeit gefahren wird, erhöhte Reinigungsgeschwindigkeiten in den Zentralbereichen F der Schwimmbecken bei stabileren Fahrmustern. Dies ist deshalb so, weil (wegen dieser Entkopplung) die Wahl der Reinigungsgeschwindigkeit in den Zentralbereichen F nicht mehr einen Kompromiss darstellen muss, der auch bei den ,vorhersehbaren' Auffahrereignissen an den Schwimmbeckenrändern noch einigermassen stabile Fahrmuster garantiert.

Wie mit den beiden Teilverfahren (gemäss Figur 1 und 2) dargelegt, kann zudem durch geeignete Wahl des konkreten Reinigungs-Teilverfahrens die Reinigungsgeschwindigkeit für die Zentralbereiche F von Schwimmbecken noch weiter erhöht bzw. der Reinigungsvorgang entweder in Bezug auf Reinigungsgeschwindigkeit oder in Bezug auf Reinigungsgründlichkeit weiter optimiert werden.

Ausserdem ermöglicht die Flexibilität der zur Steuerung des Reinigungsgerätes 2 eingesetzten Software es natürlich auch, dass das Reinigungsgerät 2 ab der Startposition für das Durchlaufen der ersten Reinigungsbahn sowohl im Vorwärtslauf als auch im Rückwärtslauf eingesetzt werden kann, da, wie in den vorstehend beispielhaft beschriebenen beiden Teilverfahren gezeigt, die Steuerungsvorgänge sowohl in Vorwärtsrichtung V als auch in Rückwärtsrichtung symmetrisch sind. Die Flexibilität der Software erlaubt es natürlich auch, dass das Reinigungsgerät aus jeder Ecke eines rechteckförmigen Schwimmbeckens gestartet werden kann.

## Patentansprüche

1. Arbeitsverfahren für ein in einem Schwimmbecken (1) hin-und herfahrendes Reinigungsgerät (2), mit einem auf Vorwärts- oder auf Rückwärtsfahrt umschaltbaren und mit Antriebsrädern oder Fahrbändern in Wirkverbindung stehendem Fahrwerk mit je einem Motor für einen links-und einen rechtsseitigen Fahrwerksteil, einer Steuereinrichtung zur Steuerung des Fahrwerkes sowie frontseitig und rückseitig angeordneten Kontaktmitteln zur Erzeugung von Steuersignalen im Fall des Auffahrens des Reinigungsgerätes (2) auf eine Schwimmbeckenwand (3) oder ein Hindernis, wobei die Steuereinrichtung für jeden Fahrwerkteil eine Geschwindigkeitsregeleinrichtung und Mittel zu einer differentiellen Steuerung der Geschwindigkeit der beiden Motoren aufweist, und das Reinigungsgerät an beiden Fahrwerkteilen Mittel zur Messung der bei der Fahrt zurückgelegten Distanzen aufweist, wobei
die Steuereinrichtung das Reinigungsgerät (2) in einer Weise steuert, dass das Reinigungsgerät (2) in einem ersten Durchgang in einer ersten Reinigungsbahn (4) ab einer Startposition in einer Vorwärtsrichtung (V) bis zum Auffahren auf eine Schwimmbeckenwand (3) fährt, wobei die zurückgelegte Distanz (D1) auf der ersten Reinigungsbahn gemessen oder ermittelt wird, und
das Reinigungsgerät (2) in einem zweiten Durchgang in eine zweite, von der ersten Reinigungsbahn (4) abweichende oder versetzte zweite Reinigungsbahn (5) geleitet wird,
**dadurch gekennzeichnet, dass**
die Steuereinrichtung das Reinigungsgerät (2) in einer Weise steuert, dass
- das Reinigungsgerät (2) in dem ersten Durchgang in der ersten Reinigungsbahn (4) mit einer geringen Geschwindigkeit fährt,
- das Reinigungsgerät in dem zweiten Durchgang zunächst mit geringer Geschwindigkeit in die zweite Reinigungsbahn (5) geleitet wird und dann mit hoher Geschwindigkeit in eine Rückwärtsrichtung fährt, bis die zurückgelegte Distanz (Dz) um einen Abstand (A) kleiner ist, als die im vorherigen Durchgang zurückgelegte Distanz (D1),- das Reinigungsgerät (2) bei Erreichen der Distanz (Dz) mit geringer Geschwindigkeit in der zweiten Reinigungsbahn (5) bis zum Auffahren auf eine Schwimmbeckenwand (3) weiter fährt, wobei die zurückgelegte Distanz (D2) auf der zweiten Reinigungsbahn gemessen oder ermittelt wird, und
- das Reinigungsgerät (2) in jedem weiteren Durchgang wie beim vorhergehenden Durchgang gesteuert wird.

2. Arbeitsverfahren nach Patentanspruch 1, **dadurch gekennzeichnet, dass** die Kontaktmittel einfedernde mechanische Schaltelemente mit einem Einfederweg (E) sind und der Bremsweg des Reinigungsgerätes (2) bei geringer Geschwindigkeit kleiner ist als der Einfederweg (E).

3. Arbeitsverfahren nach Patentanspruch 1, **dadurch gekennzeichnet, dass** die Kontaktmittel berührungslos arbeitende Sensoren mit einer Ansprechdistanz (A) sind und der Bremsweg des Reinigungsgerätes (2) bei geringer Geschwindigkeit kleiner ist als die Ansprechdistanz (A).

4. Arbeitsverfahren nach einem der Patentansprüche 1 bis 3, **dadurch gekennzeichnet, dass** gleichzeitig verschiedene Typen von Kontaktmitteln zur Erhöhung der Betriebssicherheit eingesetzt werden.

5. Arbeitsverfahren nach einem der Patentansprüche 1 bis 4, **dadurch gekennzeichnet, dass** die differentielle Steuerung der Geschwindigkeit der beiden Motoren sowohl unterschiedliche Geschwindigkeiten als auch unterschiedliche Drehrichtungen erlaubt, wobei letzteres durch entgegengesetzt gleich grosse Geschwindigkeiten auch das Drehen am Ort ermöglicht.

6. Arbeitsverfahren nach einem der Patentansprüche 1 bis 5, **dadurch gekennzeichnet, dass** das Reinigungsgerät (2) mittels der differentiellen Steuerung der Geschwindigkeit der beiden Motoren mit mindestens einem aus einer Anzahl von zur Verfügung stehenden Teilverfahren in eine von einer vorhergehenden Reinigungsbahn abweichende oder versetzte Reinigungsbahn geleitet wird.

7. Arbeitsverfahren nach Patentanspruch 6, **dadurch gekennzeichnet, dass** mit einem ersten Teilverfahren das Reinigungsgerät (2) in eine zu der vorhergehenden Reinigungsbahn schräg verlaufende Reinigungsbahn geleitet wird.

8. Arbeitsverfahren nach Patentanspruch 6, **dadurch gekennzeichnet, dass** mit einem zweiten Teilverfahren das Reinigungsgerät (2) in eine zu der vorhergehenden Reinigungsbahn im wesentlichen parallel verlaufende Reinigungsbahn geleitet wird.

9. In einem Schwimmbecken hin- und herfahrbares Reinigungsgerät (2) zur Durchführung eines Arbeitsverfahren nach Patentanspruch 1, mit einem auf Vorwärtsoder auf Rückwärtsfahrt umschaltbaren und mit Antriebsrädern oder Fahrbändern in Wirkverbindung stehendem Fahrwerk mit je einem Motor für einen links- und einen rechtsseitigen Fahrwerksteil, einer Steuereinrichtung zur Steuerung des Fahrwerkes sowie frontseitig und rückseitig angeordneten Kontaktmitteln zur Erzeugung von Steuersignalen im Fall des Auffahrens des Reinigungsgerätes auf eine Schwimmbeckenwand oder ein Hindernis, wobei die Steuereinrichtung für jeden Fahrwerkteil eine Geschwindigkeitsregeleinrichtung und Mittel zu einer differentiellen Steuerung der Geschwindigkeit der beiden Motoren aufweist, und das Reinigungsgerät (2) an beiden Fahrwerkteilen Mittel zur Messung der bei der Fahrt zurückgelegten Distanzen aufweist,
wobei die Motoren von der Steuereinrichtung mit mindestens einer geringen und mindestens einer grossen Geschwindigkeit steuerbar sind, und wobei die Steuereinrichtung das Reinigungsgerät (2) in einer Weise steuert, dass
- das Reinigungsgerät (2) in einem ersten Durchgang in der ersten Reinigungsbahn (4) ab einer Startposition in einer Vorwärtsrichtung (V) bis zum Auffahren auf eine Schwimmbeckenwand (3) fährt, wobei die zurückgelegte Distanz (D1) gemessen wird,
- das Reinigungsgerät in einem zweiten Durchgang in eine zweite, von der ersten Reinigungsbahn (4) abweichende oder versetzte zweite Reinigungsbahn (5) geleitet wird **dadurch gekennzeichnet, dass** die steuereinrichtung das Reinigungsgerät (2) in einer Weise steuert, dass
- das Reinigungsgerät (2) in dem ersten Durchgang in der ersten Reinigungsbahn (4) mit einer geringen Geschwindigkeit fährt,
- das Reinigungsgerät (2) in dem zweiten Durchgang zunächst mit geringer Geschwindikeit in die zweite Reinigungsbahn (5) geleitet wird und dann auf der zweiten Reinigungsbahn (5) mit hoher Geschwindigkeit in eine Rückwärtsrichtung fährt, bis die zurückgelegte Distanz (Dz) um einen Abstand (A) kleiner ist, als die im vorherigen Durchgang zurückgelegte Distanz (D1),
- das Reinigungsgerät (2) bei Erreichen der Distanz (Dz) mit geringer Geschwindigkeit in der zweiten Reinigungsbahn (5) bis zum Auffahren auf eine Schwimmbeckenwand (3) weiter fährt, wobei die zurückgelegte Distanz (D2) auf der zweiten Reinigungsbahn gemessen oder ermittelt wird, und
- das Reinigungsgerät (2) in jedem weiteren Durchgang wie beim vorhergehenden Durchgang gesteuert wird.

10. Reinigungsgerät (2) nach Patentanspruch 9, **dadurch gekennzeichnet, dass** die Motoren von der Steuereinrichtung mit entgegengesetzt gleich grossen Geschwindigkeiten steuerbar sind.

11. Reinigungsgerät (2) nach Patentanspruch 9 oder 10, **dadurch gekennzeichnet, dass** die Kontaktmittel einfedernde mechanische Schaltelemente und/oder berührungslos arbeitende Sensoren sind.

12. Reinigungsgerät (2) nach einem der Patentansprüche 9 bis 11, **dadurch gekennzeichnet, dass** mit der Steuereinrichtung mindestens ein Teilverfahren ausführbar ist um das Reinigungsgerät (2) in eine von einer vorhergehenden Reinigungsbahn abweichende oder versetzte Reinigungsbahn zu leiten.

13. Reinigungsgerät (2) nach einem der Patentansprüche 9 bis 12, **dadurch gekennzeichnet, dass** ein Kompass vorhanden ist.

## Claims

1. A working method for a cleaning device (2) moving back and forth in a swimming pool (1), with a running gear that can be switched over to forward or reverse operation and is operationally connected to drive wheels or drive belts with a motor each for a left-side and a right-side running gear part, a control device for controlling the running gear as well as contact means arranged at the front side and back side for creating control signals in the event of the cleaning device (2) riding up onto a swimming pool wall (3) or an obstacle, wherein the control device for each running gear part comprises a speed regulating device and means for a differential control of the speed of the two motors, and the cleaning device on both running gear parts comprises means for measuring the distances covered during the journey, wherein
the control device controls the cleaning device (2) in such a manner that the cleaning device (2) in a first part drives in a first cleaning path (4) from a starting position in a forward direction (V) as far as to the running up against a swimming pool wall (3), wherein the distance covered (D1) on the first cleaning path is measured or determined, and
the cleaning device (2) in a second pass is directed into a second cleaning path (5) deviating or offset from the first cleaning path (4),
**characterized in that**
the control device controls the cleaning device (2) in such a manner that
- the cleaning device (2) in the first pass in the first cleaning path (4) travels with a lower speed,
- that the cleaning device in the second pass is initially directed into the second cleaning path (5) with lower speed and then travels with high speed in a reverse direction until the distance covered (Dz) is smaller by a distance (A) than the distance (D1) covered in the preceding pass,
- that the cleaning device (2) on reaching the distance (Dz) continues to travel with low speed in the second cleaning path (5) until riding up against a swimming pool wall (3), wherein the distance (D2) covered on the second cleaning path is measured or determined, and
- the cleaning device (2) in each further pass is controlled as with the preceding pass.

2. The working method according to Patent Claim 1, **characterized in that** the contact means are spring-deflecting mechanical switching elements with a spring deflection travel (E) and the braking distance of the cleaning device (2) at low speed is smaller than the spring deflection travel (E).

3. The working method according to Patent Claim 1, **characterized in that** the contact means are sensors operating in a contactless manner with a response distance (A) and the braking distance of the cleaning device (2) at low speed is smaller than the response distance (A).

4. The working method according to any one of the Patent Claims 1 to 3, **characterized in that** simultaneously different types of contact means are employed to increase the operational safety.

5. The working method according to any one of the Patent Claims 1 to 4, **characterized in that** the differential control of the speed of the two motors allows both different speeds as well as different directions of rotation, wherein the latter through opposing identical speeds also allows turning on the spot.

6. The working method according to any one of the Patent Claims 1 to 5, **characterized in that** the cleaning device (2) by means of the differential control of the speed of the two motors with at least one part method available from a number of part methods available is directed into a cleaning path deviating or offset from a preceding cleaning path.

7. The working method according to Patent Claim 6, **characterized in that** with a first part method the cleaning device (2) is directed into a cleaning path running obliquely to the preceding cleaning path.

8. The working method according to Patent Claim 6, **characterized in that** with a second part method the cleaning device (2) is directed into a cleaning path running substantially parallel to the preceding cleaning path.

9. A cleaning device (2) that can travel in a swimming pool back and forth for carrying out a working method according to Patent Claim 1, with a running gear that can be switched over to forward drive or to reverse drive and is operationally connected to drive wheels or drive belts with a motor each for a left-side and a right-side running gear part, a control device for controlling the running gear and contact means arranged at the front side and back side for creating control signals in the event of the cleaning device riding up against a swimming pool wall or an obstacle, wherein the control device comprises a speed regulating device for each running gear part and means for a differential control of the speed of the two motors, and the cleaning device (2) on both running gear parts comprises means for measuring the distances covered during the travel,
wherein the motors can be controlled by the control device with at least one low and at least one high speed, and wherein the control device controls the cleaning device (2) in a manner that
- the cleaning device (2) in a first pass travels in the first cleaning path (4) from a starting position in a forward direction (V) until it runs up against a swimming pool wall (3), wherein the distance covered (D1) is measured,
- the cleaning device in a second pass is directed into a second cleaning path (5) deviating or offset from the first cleaning path (4) **characterized in that** the control device controls the cleaning device (2) in a manner that
- the cleaning device (2) in the first pass travels in the first cleaning path (4) with a low speed,
- the cleaning device (2) in the second pass is directed initially with low speed into the second cleaning path (5) and then travels on the second cleaning path (5) with high speed in a reverse direction until the distance covered (Dz) is smaller by a distance (A) than the distance covered in the preceding pass (D1),
- the cleaning device (2) upon reaching of the distance (Dz) continues travelling at low speed in the second cleaning path (5) until riding up against a swimming pool wall (3), wherein the distance covered (D2) on the second cleaning path is measured or determined, and
- the cleaning device (2) in each further pass is controlled as during the preceding pass.

10. The cleaning device (2) according to Patent Claim 9, **characterized in that** the motors can be controlled by the control device with opposing identical speeds.

11. The cleaning device (2) according to Patent Claim 9 or 10, **characterized in that** the contact means are spring-deflecting mechanical switching elements and/or sensors operating in a contactless manner.

12. The cleaning device (2) according to any one of the Patent Claims 9 to 11, **characterized in that** with the control device at least one part method can be carried out in order to direct the cleaning device (2) into a cleaning path deviating or offset from a preceding cleaning path.

13. The cleaning device (2) according to any one of the Patent Claims 9 to 12, **characterized in that** a compass is present.

## Revendications

1. Procédé de travail pour un appareil de nettoyage (2) avançant en va-et-vient dans un bassin de piscine (1), comprenant un châssis pouvant être commuté en marche avant ou arrière et en coopération avec des roues d'entrainement ou des bandes de roulement comprenant un moteur respectif pour une partie de châssis côté gauche et côté droit, un dispositif de commande pour commander le châssis ainsi que des moyens de contact disposés à l'avant et à l'arrière pour produire des signaux de commande si l'appareil de nettoyage (2) heurte une paroi du bassin de piscine (3) ou un obstacle, sachant que le dispositif de commande présente pour chaque partie de châssis un dispositif de régulation de la vitesse et des moyens pour une commande différentielle de la vitesse des deux moteurs, et l'appareil de nettoyage (2) présente sur les deux parties de châssis des moyens de mesure des distances parcourues pendant la marche,
sachant que
le dispositif de commande dirige l'appareil de nettoyage (2) de sorte que l'appareil de nettoyage (2) avance dans un premier passage dans une première voie de nettoyage (4) depuis une position de départ dans une direction avant (V) jusqu'à heurter une paroi du bassin de piscine (3), sachant que la distance parcourue (D1) est mesurée ou calculée sur la première voie de nettoyage et
l'appareil de nettoyage (2) est dirigé dans un deuxième passage dans une deuxième voie de nettoyage (5) s'écartant ou décalée de la première voie de nettoyage (4),
**caractérisé en ce que** le dispositif de commande commande l'appareil de nettoyage (2) de sorte que
- l'appareil de nettoyage (2) avance avec une vitesse plus faible dans le premier passage dans la première voie de nettoyage (4),
- l'appareil de nettoyage dans le deuxième passage est d'abord dirigé avec une vitesse plus faible dans la deuxième voie de nettoyage (5) puis avance à une vitesse plus élevée dans une direction arrière, jusqu'à ce que la distance parcourue (Dz) soit plus petite d'une distance (A) que la distance parcourue (D1) dans le passage précédent,
- l'appareil de nettoyage (2), lorsqu'il a atteint la distance (Dz) avec une vitesse plus faible dans la deuxième voie de nettoyage (5) continue d'avancer jusqu'à ce qu'il heurte une paroi du bassin de piscine (3), sachant que la distance parcourue (D2) sur la deuxième voie de nettoyage est mesurée ou calculée, et
- l'appareil de nettoyage (2) est commandé dans chaque passage suivant comme dans le passage précédent.

2. Procédé de travail selon la revendication 1, **caractérisé en ce que** les moyens de contact sont des éléments de commutation mécaniques amortissants comprenant un trajet d'amortissement (E) et le trajet de freinage de l'appareil de nettoyage (2) à vitesse plus faible est inférieur au trajet d'amortissement (E).

3. Procédé de travail selon la revendication 1, **caractérisé en ce que** les moyens de contact sont des capteurs fonctionnant sans contact comprenant une distance de réponse (A) et le trajet de freinage de l'appareil de nettoyage (2) à vitesse plus faible est inférieur à la distance de réponse (A).

4. Procédé de travail selon l'une des revendications 1 à 3, **caractérisé en ce que** différents types de moyens de contact sont employés en même temps pour augmenter la sécurité d'utilisation.

5. Procédé de travail selon l'une des revendications 1 à 4, **caractérisé en ce que** la commande différentielle de vitesse des deux moteurs permet à la fois des vitesses différentes et des sens de rotation différents, sachant que ces derniers permettent également de tourner sur place par des vitesses égales opposées.

6. Procédé de travail selon l'une des revendications 1 à 5, **caractérisé en ce que** l'appareil de nettoyage (2) est dirigé dans une voie de nettoyage s'écartant ou décalée d'une voie de nettoyage précédente au moyen de la commande différentielle de vitesse des deux moteurs, avec au moins un procédé partiel parmi un nombre de procédés partiels disponibles.

7. Procédé de travail selon la revendication 6, **caractérisé en ce qu'**avec un premier procédé partiel, l'appareil de nettoyage (2) est dirigé dans une voie de nettoyage en biais par rapport à la voie de nettoyage précédente.

8. Procédé de travail selon la revendication 6, **caractérisé en ce qu'**avec un deuxième procédé partiel, l'appareil de nettoyage (2) est dirigé dans une voie de nettoyage essentiellement parallèle par rapport à la voie de nettoyage précédente.

9. Appareil de nettoyage (2) avançant en va-et-vient dans un bassin de piscine pour effectuer un procédé de travail selon la revendication 1, comprenant un châssis pouvant être commuté en marche avant ou arrière et en coopération avec des roues d'entrainement ou des bandes de roulement comprenant un moteur respectif pour une partie de châssis côté gauche et côté droit, un dispositif de commande pour commander le châssis ainsi que des moyens de contact disposés à l'avant et à l'arrière pour produire des signaux de commande si l'appareil de nettoyage heurte une paroi du bassin de piscine ou un obstacle, sachant que le dispositif de commande présente pour chaque partie de châssis un dispositif de régulation de la vitesse et des moyens pour une commande différentielle de la vitesse des deux moteurs, et l'appareil de nettoyage (2) présente sur les deux parties de châssis des moyens de mesure des distances parcourues pendant la marche,
sachant que les moteurs sont commandés par le dispositif de commande avec au moins une vitesse faible et au moins une vitesse élevée, et sachant que le dispositif de commande dirige l'appareil de nettoyage (2) de sorte que
- l'appareil de nettoyage (2) avance dans un premier passage dans une première voie de nettoyage (4) depuis une position de départ dans une direction avant (V) jusqu'à heurter une paroi du bassin de piscine (3), sachant que la distance parcourue (D1) est mesurée ou calculée,
- l'appareil de nettoyage (2) est dirigé dans un deuxième passage dans une deuxième voie de nettoyage (5) s'écartant ou décalée de la première voie de nettoyage (4),
**caractérisé en ce que** le dispositif de commande commande l'appareil de nettoyage (2) de sorte que
- l'appareil de nettoyage (2) avance avec une vitesse plus faible dans le premier passage dans la première voie de nettoyage (4),
- l'appareil de nettoyage (2) dans le deuxième passage est d'abord dirigé avec une vitesse plus faible dans la deuxième voie de nettoyage (5) puis avance dans la deuxième voie de nettoyage (5) à une vitesse plus élevée dans une direction arrière, jusqu'à ce que la distance parcourue (Dz) soit plus petite d'une distance (A) que la distance parcourue (D1) dans le passage précédent,
- l'appareil de nettoyage (2), lorsqu'il a atteint la distance (Dz) avec une vitesse plus faible dans la deuxième voie de nettoyage (5) continue d'avancer jusqu'à ce qu'il heurte une paroi du bassin de piscine (3), sachant que la distance parcourue (D2) sur la deuxième voie de nettoyage est mesurée ou calculée, et
- l'appareil de nettoyage (2) est commandé dans chaque passage suivant comme dans le passage précédent.

10. Appareil de nettoyage (2) selon la revendication 9, **caractérisé en ce que** les moteurs du dispositif de commande peuvent être commandés par le dispositif de commande à des vitesses égales opposées.

11. Appareil de nettoyage (2) selon la revendication 9 ou 10, **caractérisé en ce que** les moyens de contact sont des éléments de commutation mécaniques amortissants et/ou des capteurs fonctionnant sans contact.

12. Appareil de nettoyage (2) selon l'une des revendications 9 à 11, **caractérisé en ce qu'**au moins un procédé partiel peut être effectué avec le dispositif de commande pour diriger l'appareil de nettoyage (2) dans une voie de nettoyage s'écartant ou décalée d'une voie de nettoyage précédente.

13. Appareil de nettoyage (2) selon l'une des revendications 9 à 12, **caractérisé en ce qu'**un compas est présent.
